# EUROPÄISCHE PATENTSCHRIFT

(11) **EP 2 671 685 B1**
(45) Veröffentlichungstag und Bekanntmachung des Hinweises auf die Patenterteilung: **29.03.2023**
(21) Anmeldenummer: 13002862.4
(22) Anmeldetag: 04.06.2013
(51) Int. Cl.: B25H 3/04, A47F 5/08

(54) **Objekthalterungssystem**
Object support system
Système de support d'objets

(30) Priorität: 05.06.2012 DE 102012011023
(43) Veröffentlichungstag der Anmeldung: 11.12.2013
(73) Patentinhaber: Kappes-Systeme GmbH, 44795 Bochum (DE)
(72) Erfinder: Kappes, Wolfgang, 44797 Bochum (DE); Kappes, Mirko, 44797 Bochum (DE)
(74) Vertreter: Schneiders, Josef

(56) Entgegenhaltungen:
- DE-U1- 29 520 265
- US-A- 4 007 516
- US-A- 4 441 619
- US-A- 5 855 347

## Beschreibung

Die Erfindung betrifft ein Objekthalterungssystem umfassend eine Lochrasterplatte mit einer Mehrzahl von Öffnungen, wenigstens einen Objekthalter aufweisend eine Grundplatte und einen Objekthalteabschnitt, wobei die Grundplatte mit Mitteln zum Einhaken in die Öffnungen der Lochrasterplatte und wenigstens einer Öffnung versehen ist, die bei eingehaktem Objekthalter jeweils mit einer entsprechenden Öffnung der Lochrasterplatte zur Deckung kommt, und wenigstens ein Fixierelement, welches in die sich deckenden Öffnungen einsteckbar ist, wobei die Mittel zum Einhaken oberhalb der wenigstens einen Öffnung des Objekthalters angeordnet sind und das Fixierelement aus einer ersten Stellung in eine zweite Stellung reversibel überführbar ist.

Ein solches Objekthalterungssystem ist in DE 295 20 265 U1 offenbart. Nachteilig an dem hier offenbarten Objekthalter ist, dass es nicht möglich ist, den Objekthalter an der Lochrasterplatte provisorisch zu befestigen, damit die Konfiguration der Lochrasterplatte mit den Objekthaltern "ausprobiert" werden kann, bevor die Objekthalter endgültig fixiert werden.

Insbesondere betrifft die Erfindung Werkzeughalterungssysteme, bei denen der Objekthalter ein Werkzeughalter ist. Beispielsweise kann der Objekthalter ein Zangenhalter, ein Maschinenhalter, ein Schraubendreherhalter, ein Schraubenschlüsselhalter, ein Zangenhalter, eine Werkzeugklemme, ein Bohrerhalter, ein Sägenhalter oder ein Materialbehälterhalter sein. Der Einsatz solcher Werkzeughalterungssysteme ist in Werkstätten aller Art verbreitet. Sie dienen zur geordneten Aufbewahrung von Werkzeugen und Material, wobei jedes aufbewahrte Werkzeug oder Material für den Benutzer auf einen Blick auffindbar und im Zugriff ist.

Ein weiteres System ist aus der WO 94/2576 A2 bekannt. Dieses System weist jedoch hinsichtlich seiner Handhabung und Herstellung ebenfalls Nachteile auf. Zum einen ist das Fixierelement zumindest teilweise Bestandteil des Objekthalters, wodurch eine sehr aufwendige Herstellung des Objekthalters resultiert. Außerdem ist die Handhabung des Objekthalterungssystem mit einem als integraler Bestandteil des Objekthalters ausgebildeten Fixierelement nicht einfach, da zur Befestigung des Objekthalters an der Lochrasterplatte die unteren Mittel zum Einhaken in die entsprechende Öffnung der Lochrasterplatte und gleichzeitig das Fixierelement in die dafür vorgesehene Öffnung der Lochrasterplatte eingefügt werden müssen. Zudem ist es mit dem Objekthalter der vorgenannten Art nicht möglich, den Objekthalter an der Lochrasterplatte provisorisch zu befestigen, damit die Konfiguration der Lochrasterplatte mit den Objekthaltern "ausprobiert" werden kann, bevor die Objekthalter endgültig fixiert werden.

Auch aus der US 5,855,347 A ist ein System bekannt, dessen Handhabung nicht einfach ist, da das Fixierelement als integraler Bestandteil des Objekthalters ausgebildet ist. Zudem ist aus der US 4,441,619 A ein weiteres Objekthalterungssystem bekannt.

Die US 4,007,516 A zeigt hingegen ein drehbares Fixierelement, bei dem durch eine Drehbewegung eine Spreizung und somit eine formschlüssige Verbindung zweier Teile erreicht wird.

Es ist Aufgabe der Erfindung, ein Objekthaltungssystem der vorgenannten Art anzugeben, das einfach und kostengünstig herzustellen ist sowie schnell und zuverlässig an der Lochrasterplatte befestigt und ebenso schnell und einfach von dieser entfernt werden kann.

Das erfindungsgemäße Objekthalterungssystem soll außerdem ermöglichen, dass ein Objekthalter provisorisch an der Lochrasterplatte befestigt werden kann, um eine Konfiguration einer Mehrzahl von Objekthaltern zu testen.

Diese Aufgabe wird bei einem Objekthalterungssystem der eingangs genannten Art dadurch gelöst, dass die Mittel zum Einhaken oberhalb der wenigstens einen Öffnung des Objekthalters angeordnet sind, und das Fixierelement aus einer ersten Stellung, in der es in die sich deckenden Öffnungen einsteckbar ist, in eine zweite Stellung, in der es Lochrasterplatte und Objekthalter formschlüssig miteinander verbindet, reversibel überführbar ist, wobei das Fixierelement ein von dem Objekthalter vollständig separates Teil ist, das aus wenigstens zwei Teilen besteht, wobei durch relative Bewegung der wenigstens zwei Teile des Fixierelements dieses von der ersten Stellung in die zweite Stellung überführbar ist.

Durch die erfindungsgemäße Anordnung der Mittel zum Einhaken oberhalb der wenigstens einen Öffnung des Objekthalters kann der Objekthalter selbst zunächst an der Lochrasterplatte durch einfaches Einhaken befestigt werden. Mit dieser provisorischen Befestigung können dann nach Belieben verschiedene Konfigurationen von Objekthaltern an der Lochrasterplatte ausprobiert werden. Erst wenn eine für einen Bediener zufriedenstellende Konfiguration erreicht worden ist, kann durch Einsetzen des Fixierelementes in die übereinstimmenden Öffnungen eine formschlüssige Verbindung mit der Lochrasterplatte hergestellt werden.

Beispielsweise kann das Fixierelement als Spreizniet oder Spreizdübel ausgestaltet sein. Auch besteht die Möglichkeit, dass der Formschluss durch Verdrehen des in die sich deckenden Öffnungen eingesetzten Fixierelementes hergestellt wird.

Bei dem erfindungsgemäßen Objekthalterungssystem sind die Mittel zum Einhaken als nach unten weisende Vorsprünge der Grundplatte ausgebildet. Dies ermöglicht eine sehr einfache Befestigung des Objekthalters an der Lochrasterplatte, wobei die Mittel zum Einhaken die Lochrasterplatte hintergreifen. Zudem sind solche Vorsprünge sehr einfach und kostengünstig herzustellen, z. B. durch Ausstanzen und Verbiegen eines Ausschnitts der Grundplatte.

Weiter bevorzugt ist, dass das Fixierelement zweiteilig ausgebildet ist. Dies ermöglicht eine einfache und kostengünstige Herstellung des Fixierelements.

Das Fixierelement ist weiterhin bevorzugt als Spreizdübel ausgebildet. Erfindungsgemäß besteht das Fixierelement aus einem Grundkörper mit einem Spreizabschnitt, der in die übereinstimmende Öffnung eingesteckt werden kann, und einem Spreizstift, der in den Grundkörper einsteckbar ist und im eingesteckten Zustand den Spreizabschnitt auseinanderspreizt, so dass Objekthalter und Lochrasterplatte formschlüssig miteinander verbunden werden. Bevorzugt weist der Spreizabschnitt des Grundkörpers nach außen weisende Abschnitte auf, welche mit eingestecktem Spreizstift die Lochrasterplatte formschlüssig hintergreifen.

Alternativ sieht die Erfindung vor, dass das Fixierelement aus einem Grundkörper mit einem Spreizabschnitt und einem Drehstift besteht. Zum formschlüssigen Befestigen von Objekthalter und Lochrasterplatte ist der Drehstift derart ausgebildet, z. B. durch einen Exzenter, dass beim Drehen desselben der Spreizabschnitt des Grundkörpers auseinandergespreizt wird. Zum Drehen des Drehstiftes kann eine entsprechende Aufnahme für ein Werkzeug, z. B. einen Schraubendreher, vorgesehen sein.

Das Fixierelement ist bevorzugt aus Kunststoff gefertigt. Dies erlaubt eine sehr einfache und kostengünstige Fertigung des Fixierelements, z.B. als Spritzgussteil.

Eine bevorzugte Ausführungsform des Objekthalterungssystems sieht vor, dass die Öffnungen der Lochrasterplatte und der Grundplatte des Objekthalters eine im Wesentlichen viereckige, vorzugsweise quadratische Form aufweisen. Dementsprechend weist das Fixierelement ebenfalls einen im Wesentlichen viereckigen Querschnitt auf. Dadurch wird erreicht, dass das Fixierelement im eingesteckten Zustand nicht verdreht werden kann. Dies ist insbesondere vorteilhaft bei der Ausführung des Fixierelements mit einem Drehstift, da sonst die Gefahr besteht, dass beim Drehen des Drehstiftes auch der Grundkörper mit gedreht wird, mit der Folge, dass der Spreizabschnitt nicht auseinandergespreizt und somit die Lochrasterplatte nicht formschlüssig mit dem Objekthalter verbunden wird.

Ein bevorzugtes Ausführungsbeispiel des erfindungsgemäßen Objekthalterungssystems wird nachfolgend anhand der Zeichnungen ausführlicher beschrieben. Es zeigen:
- Fig. 1: eine perspektivische Ansicht eines Objekthalters,
- Fig. 2: eine Schnittansicht eines Objekthalters,
- Fig. 3: eine perspektivische Ansicht eines Fixierelements,
- Fig. 4: eine Seitenansicht eines Fixierelements, und
- Fig. 5: eine Schnittansicht eines Objekthalterungssystems mit eingehaktem Objekthalter und eingesteckten Fixierelementen.

Die Figuren 1 und 2 zeigen einen Objekthalter 1 in Form eines Werkzeughalters, welcher im Wesentlichen aus einer Grundplatte 3 und einem Halteabschnitt 5 in Form zweier Stäbe besteht. An den Stäben kann beispielsweise ein Hammer mit seinem Kopf eingehängt werden. Der Objekthalter 1 weist ferner zwei Einhakmittel 7 auf, welche als nach unten weisende Laschen ausgebildet sind, die im Wesentlichen parallel zur Grundplatte 3 aber von dieser leicht beabstandet angeordnet sind.

Die Figuren 3 und 4 zeigen ein erfindungsgemäßes Fixierelement 11. Das erfindungsgemäße Fixierelement 11 ist ein von dem Objekthalter 1 vollständig separates Teil und besteht aus einem Grundkörper 13 und einem darin verschiebbar angeordneten Spreizstift 15. Der Grundkörper 13 des Fixierelementes 11 weist ferner einen Spreizabschnitt auf, welcher aus vier Spreizlippen 17 besteht.

Der Spreizabschnitt des Fixierelements 11 weist einen leicht größeren Querschnitt als eine entsprechende Öffnung 9 bzw. 19 eines Objekthalters 1 bzw. Lochrasterplatte 18, in welche das Fixierelement 11 einsteckbar ist, auf. Die Spreizlippen 17 sind mit dem Grundkörper 13 des Fixierelementes 11 flexibel verbunden und zusammendrückbar, so dass der Querschnitt des Spreizabschnittes verringert und das Fixierelement 11 in eine entsprechende Öffnung einsteckbar ist.

Das Fixierelement 11 und der Spreizstift 15 sind bei dem Ausführungsbeispiel entsprechend der Form der Öffnungen 9 bzw. 19 des Objekthalters 1 bzw. der Lochrasterplatte 18 im Querschnitt im Wesentlichen quadratisch ausgebildet. Die quadratische Form bewirkt eine Sicherung gegen Verdrehen des Objekthalters 1 um die Achse des Fixierelementes 11. Außerdem ist der Spreizstift 15 gut in dem Fixierelement 11 geführt. Die Gefahr eines Verklemmens oder Verkantens ist gering.

Der Spreizstift 15 ist von einer ersten Position, bei welcher dieser sich im Wesentlichen außerhalb des Grundkörpers 13 des Fixierelementes 11 befindet, zu einer zweiten Position, bei welcher dieser sich im Wesentlichen in dem Grundkörper 13 des Fixierelementes 11 befindet, verschiebbar gelagert. Der Spreizstift 15 ist ferner derart bemaßt, dass in der zweiten Position die Spreizlippen 17 des Fixierelements 11 nicht zusammendrückbar sind.

Der Spreizstift 15 weist an seiner von dem Objekthalter 11 nach vorne weisenden Stirnseite einen gegenüber dem Schaft des Spreizstiftes vergrößerten Betätigungskopf mit planer Oberfläche auf, auf die zum Einschieben des Spreizstiftes 15 in den Grundkörper 13 komfortabel (z.B. mit dem Finger) Druck ausgeübt werden kann, ähnlich wie bei einem Druckknopf. An der Unterseite des Betätigungskopfes ist eine umlaufende Kante ausgebildet, an der einfach und ohne Werkzeug (z.B. mit den Fingernägeln) angegriffen werden kann, um den Spreizstift 15 aus dem Grundkörper 13 herauszuziehen und so die Fixierung zu lösen. Der Grundkörper 13 weist einen umlaufenden kragenförmigen Vorsprung auf, an dem der Grundkörper 13 ergriffen werden kann, um das Fixierelement 11 insgesamt aus dem Objekthalter 1 bzw. der Lochrasterplatte 18 zu entnehmen.

Die Figur 5 zeigt eine erfindungsgemäße Lochrasterplatte 18, welche mit einer Mehrzahl von Öffnungen 19 versehen ist, von denen nur eine aufgrund der Übersichtlichkeit mit Bezugszeichen versehen ist. An der Lochrasterplatte 18 ist ein erfindungsgemäßer Objekthalter 1 befestigt, welcher mittels zweier Fixierelemente 11 an der Lochrasterplatte 18 gesichert wird.

Die Befestigung eines erfindungsgemäßen Objekthalters 1 an einer Lochrasterplatte 18 geschieht wie folgt:
Die beiden als nach unten weisende Lasche ausgebildeten Halteabschnitte 7 des Objekthalters 1 werden jeweils in eine entsprechende Öffnung 19 der Lochrasterplatte 18 eingefügt, bis die Grundplatte 3 des Objekthalters 1 an der Lochrasterplatte 18 anliegt. Der Objekthalter 1 wird anschließend im Wesentlichen parallel zur Lochrasterplatte 18 verschoben, bis der obere Bereich der Halteabschnitte 7, welcher die Verbindung zwischen Grundplatte 3 und Halteabschnitt 7 darstellt, einen Anschlag gegen die untere Kante der Öffnung 19 der Lochrasterplatte 18 erfährt und die Lochrasterplatte 18 zwischen Halteabschnitt 7 und Grundplatte 3 des Objekthalters 1 eingeklemmt wird.

Die Öffnungen 9 des Objekthalters 1 sind derart bemaßt und angeordnet, dass im eingehakten Zustand des Objekthalters 1 diese über eine entsprechende Öffnung 19 der Lochrasterplatte 18 zu liegen kommen, so dass sich deckende, durchgehende Öffnungen entstehen. In diese Öffnungen werden jeweils ein Fixierelement 11, wie in den Figuren 3 und 4 gezeigt, eingesteckt.

Aufgrund der Flexibilität der Spreizlippen 17 des Fixierelementes 11, werden diese beim Einstecken des Fixierelementes 11 in die durchgehende Öffnung zunächst zusammengedrückt. Das Fixierelement 11 wird soweit in die durchgehende Öffnung eingesteckt, bis der Grundkörper 13 einen Anschlag gegen die Grundplatte 3 des Objekthalters 1 erfährt. Die Spreizlippen 7 des Fixierelementes 11 hintergreifen die Lochrasterplatte 18, sind jedoch weiterhin zusammendrückbar, so dass das Fixierelement 11 mit geringem Kraftaufwand wieder aus der durchgehenden Öffnung entfernt werden kann.

Zum Sichern des Fixierelementes 11 genügt es, dass der Spreizstift 15 durch Eindrücken von der ersten Position in die zweite Position gebracht wird. Es entsteht folglich eine formschlüssige Verbindung zwischen Fixierelement 11, Objekthalter 1 und Lochrasterplatte 18, wobei die Spreizlippen 17 die Lochrasterplatte 18 hintergreifen und aus dieser nur entfernt werden können, wenn der Spreizstift 15 wieder aus dem Grundkörper 13 des Fixierelementes 11 herausgezogen wird.

## Patentansprüche

1. Objekthalterungssystem umfassend:
- eine Lochrasterplatte (18) mit einer Mehrzahl von Öffnungen (19),
- wenigstens einen Objekthalter (1) aufweisend eine Grundplatte (3) und einen Objekthalteabschnitt (5), wobei die Grundplatte (3) mit Mitteln (7) zum Einhaken in die Öffnungen (19) der Lochrasterplatte (18) und wenigstens einer Öffnung (9) versehen ist, die bei eingehaktem Objekthalter (1) mit einer entsprechenden Öffnung (19) der Lochrasterplatte (18) zur Deckung kommt, und
- wenigstens ein Fixierelement (11), welches in die sich deckenden Öffnungen (9, 19) einsteckbar ist, wobei
- die Mittel (7) zum Einhaken oberhalb der wenigstens einen Öffnung (9) des Objekthalters (1) angeordnet sind, und
- das Fixierelement (11) aus einer ersten Stellung in eine zweite Stellung reversibel überführbar ist,
**dadurch gekennzeichnet,**
**dass**
- die Mittel (7) zum Einhaken als nach unten weisende Vorsprünge ausgebildet sind,
- das Fixierelement (11) ein von dem Objekthalter (1) vollständig separates Teil ist, das aus wenigstens zwei Teilen besteht, wobei durch relative Bewegung der wenigstens zwei Teile des Fixierelements (11) dieses von der ersten Stellung, in der es in die sich deckenden Öffnungen (9, 19) einsteckbar ist, in die zweite Stellung, in der es Lochrasterplatte (18) und Objekthalter (1) formschlüssig miteinander verbindet, überführbar ist, wobei das Fixierelement (11) aus einem Grundkörper (13) mit einem Spreizabschnitt (17) und einem Spreizstift (15) besteht, wobei der Spreizabschnitt dazu ausgebildet ist, in die sich deckenden Öffnungen (9, 19) eingesteckt zu werden, und der Spreizstift (15), dazu ausgebildet ist in den Grundkörper (13) eingesteckt zu werden und im eingesteckten Zustand den Spreizabschnitt (17) auseinanderzuspreizen, so dass Objekthalter (1) und Lochrasterplatte (18) formschlüssig miteinander verbunden werden.

2. Objekthalterungssystem nach Anspruch 1, **dadurch gekennzeichnet, dass** das Fixierelement (11) aus einem Grundkörper (13) mit einem Spreizabschnitt (17) und einem Drehstift besteht.

3. Objekthalterungssystem nach einem der vorhergehenden Ansprüche, **dadurch gekennzeichnet, dass** das Fixierelement (11) aus Kunststoff besteht.

4. Objekthalterungssystem nach einem der vorhergehenden Ansprüche, **dadurch gekennzeichnet, dass** der Spreizstift (15) einen gegenüber einem Schaft des Spreizstiftes (15) vergrößerten Betätigungskopf mit planer Oberfläche aufweist.

5. Objekthalterungssystem nach Anspruch 4, **dadurch gekennzeichnet, dass** an dem Betätigungskopf eine umlaufende Kante ausgebildet ist, an der der Spreizstift (15) zum Herausziehen aus dem Grundkörper (13) ergriffen werden kann.

6. Objekthalterungssystem nach einem der Ansprüche 1 bis 5, **dadurch gekennzeichnet, dass** der Objekthalteabschnitt (5) stabförmig ausgebildet ist und im Wesentlichen senkrecht von der Grundplatte (3) abragt.

7. Objekthalterungssystem nach einem der Ansprüche 1 bis 6, **dadurch gekennzeichnet, dass** der wenigstens eine Objekthalter (1) ein Werkzeughalter mit einem oder mehreren endseitig nach oben abgekröpften Haltestäben ist, die von der Grundplatte (3) im Wesentlichen horizontal abragen.

8. Objekthalterungssystem nach einem der Ansprüche 1 bis 6, **dadurch gekennzeichnet, dass** der Objekthalter (1) ein Werkzeughalter ist.

9. Objekthalterungssystem nach Anspruch 7 oder 8, **dadurch gekennzeichnet, dass** der Objekthalter (1) ein Zangenhalter, ein Maschinenhalter, ein Schraubendreherhalter, ein Schraubenschlüsselhalter, ein Zangenhalter, eine Werkzeugklemme, ein Bohrerhalter, ein Sägenhalter oder ein Materialbehälterhalter.

10. Objekthalterungssystem nach einem der Ansprüche 1 bis 6, **dadurch gekennzeichnet, dass** das Fixierelement (11) entsprechend der Form der Öffnungen (9, 19) des Objekthalters (1) und der Lochrasterplatte (18) im Querschnitt im Wesentlichen quadratisch ausgebildet ist.

## Claims

1. Object support system comprising:
- a breadboard (18) with a plurality of openings (19),
- at least one object holder (1) comprising a base plate (3) and an object holding section (5), wherein the base plate (3) being provided with means (7) for hooking into the openings (19) of the breadboard (18) and at least one opening (9) which, when the object holder (1) is hooked in, comes to coincide with a corresponding opening (19) of the breadboard (18), and
- at least one fixing element (11) which can be inserted into the overlapping openings (9, 19), wherein
- the means (7) for hooking are arranged above the at least one opening (9) of the object holder (1), and
- the fixing element (11) is reversible transferable from a first position into a second position,
**characterized in**
**that**
- the means (7) for hooking are designed as downwardly pointing projections,
- the fixing element (11) is a part which is completely separate from the object holder (1) and consists of at least two parts, wherein by relative movement of the at least two parts of the fixing element (11), the latter is transferable from the first position, in which it can be inserted into the overlapping openings (9, 19), to the second position, in which it connects the breadboard (18) and the object holder (1) to one another in a form-fitting manner, wherein the fixing element (11) consists of a base body (13) with a spreading section (17) and a spreading pin (15), wherein the spreading section being designed to be inserted into the overlapping openings (9, 19), and the spreading pin (15) being designed to be inserted into the base body (13) and, in the inserted state, to spread apart the spreading section (17), so that the object holder (1) and the breadboard (18) are connected to one another in a form-fitting manner.

2. Object support system according to claim 1, **characterized in that** the fixing element (11) consists of a base body (13) with a spreading section (17) and a rotary pin.

3. Object support system according to any one of the preceding claims, **characterized in that** the fixing element (11) consists of plastic.

4. Object support system according to any one of the preceding claims, **characterized in that** the spreading pin (15) has an actuating head with a flat surface in relation to a shadow of the spreading pin (15).

5. Object support system according to claim 4, **characterized in that** a circumferential edge is formed on the actuating head, at which the spreading pin (15) can be gripped for pulling out of the base body (13).

6. Object support system according to any one of the claims 1 to 5, **characterized in that** the object holding section (5) is rod-shaped and projects substantially perpendicularly from the base plate (3).

7. Object support system according to any one of claims 1 to 6, **characterized in that** the at least one object holder (1) is a tool holder with one or more holding rods which are cropped upwards at the ends and project substantially horizontally from the base plate (3).

8. Object support system according to any one of claims 1 to 6, **characterized in that** the object holder (1) is a tool holder.

9. Object support system according to claim 7 or 8, **characterized in that** the object holder (1) is a pliers holder, a machine holder, a screwdriver holder, a screw wrench holder, a pliers holder, a tool clamp, a drill holder, a saw holder or a material container holder.

10. Object support system according to any one of claims 1 to 6, **characterized in that** the fixing element (11) is substantially square in cross-section corresponding to the shape of the openings (9, 19) of the object holder (1) and the breadboard (18).

## Revendications

1. Système de support d'objets comprenant
- une plaque grille à trous (18) avec une pluralité d'ouvertures (19),
- au moins un support d'objet (1) comportant une plaque de base (3) et une section de support d'objet (5), la plaque de base (3) étant pourvue de moyens (7) pour l'accrochage dans les ouvertures (19) de la plaque grille à trous (18) et d'au moins une ouverture (9) qui, lorsque le support d'objet (1) est accroché, vient en coïncidence avec une ouverture correspondante (19) de la plaque grille à trous (18), et
- au moins un élément de fixation (11), qui peut être inséré dans les ouvertures (9, 19) qui se chevauchent,
- dans lequel les moyens (7) pour l'accrochage sont disposés au-dessus d'au moins une ouverture (9) du support d'objet (1), et
- l'élément de fixation (11) est transférable de manière réversible d'une première position à une deuxième position,
**caractérisé en ce**
**que**
- les moyens (7) pour l'accrochage sont réalisés sous forme de saillies orientée vers le bas,
- l'élément de fixation (11) est une pièce entièrement séparée du support d'objet (1), qui se compose d'au moins deux parties, l'élément de fixation (11) pouvant être transféré, par un mouvement relatif des deux parties au moins de l'élément de fixation (11), de la première position, où il est insérable dans les ouvertures (9, 19) qui se chevauchent, à la deuxième position, où il relie formellement la plaque grille à trous (18) et le support d'objet (1), l'élément de fixation (11) étant constitué d'un corps de base (13) avec une section d'écartement (17) et une goupille d'écartement (15), la section d'écartement est formée pour être insérée dans les ouvertures (9, 19) qui se chevauchent, et la goupille d'écartement (15), est conçue pour être insérée dans le corps de base (13) et, à l'état enfiché, pour écarter la section d'écartement (17), de sorte que le support d'objet (1) et la plaque grille à trous (18) sont formellement relies avec eux.

2. Système de support d'objets selon la revendication 1, **caractérisé en ce que** l'élément de fixation (11) est constitué d'un corps de base (13) avec une section d'écartement (17) et une goupille de rotation.

3. Système de support d'objets selon l'une des revendications précédentes, **caractérisé en ce que** l'élément de fixation (11) est en matière plastique.

4. Système de support d'objets selon l'une des revendications précédentes, **caractérisé en ce que** la goupille d'écartement (15) présente une tête d'actionnement à surface plane, agrandie par rapport d'une tige de la goupille d'écartement (15).

5. Système de support d'objets selon la revendication 4, **caractérisé en ce qu'**un bord périphérique est formé sur la tête d'actionnement, sur lequel la goupille d'écartement (15) peut être saisie pour être extraite du corps de base (13).

6. Système de support d'objets selon l'une des revendications 1 à 5, **caractérisé en ce que** la section de support d'objet (5) est réalisée en forme de barre et abrasive essentiellement perpendiculairement de la plaque de base (3).

7. Système de support d'objets selon l'une quelconque des revendications 1 à 6, **caractérisé en ce que** le au moins un support d'objet (1) est un porte-outils avec une ou plusieurs barres de maintien repliées vers le haut aux extrémités, qui abrasivent de la plaque de base (3) essentiellement horizontalement.

8. Système de support d'objets selon l'une des revendications 1 à 6, **caractérisé en ce que** le support d'objet (1) est un porte-outil..

9. Système de support d'objets selon la revendication 7 ou 8, **caractérisé en ce que** le support d'objet (1) est un support de pince, un support de machine, un support de tournevis, un support de serrure à vis, un support de pince, une pince à outils, un support de perceuse, un support de scie ou un support de récipients de matériel.

10. Système de support d'objets selon l'une des revendications 1 à 6, **caractérisé en ce que** l'élément de fixation (11) est réalisé avec une section transversale essentiellement carrée, conformément à la forme des ouvertures (9, 19) du support d'objet (1) et de la plaque grille à trous (18).
